# EUROPÄISCHE PATENTANMELDUNG

(11) **EP 2 600 074 A1**
(43) Veröffentlichungstag der Anmeldung: **05.06.2013**
(21) Anmeldenummer: 11191231.7
(22) Anmeldetag: 29.11.2011
(51) Int. Cl.: F24F 13/08

(54) **Abdeckvorrichtung insbesondere für einen Mauerkasten**

(71) Anmelder: Zurecon AG, 8003 Zürich (CH)
(72) Erfinder: Pfluger, Gerd, 4625 Oberbuchsiten (CH)
(74) Vertreter: Rutz & Partner

(57) **Zusammenfassung**

Die Abdeckvorrichtung (1) erlaubt es, ein Rohr, insbesondere ein Lüftungsrohr eines Mauerkastens, das in eine von der Innenseite zur Aussenseite einer Mauer verlaufende Öffnung einsetzbar ist, abzuschliessen. Erfindungsgemäss weist die Abdeckvorrichtung (1) wenigstens zwei von einem Montagestab (15) gehaltene Abdeckelemente (11, 12) auf, welche gegeneinander gefaltet durch das Lüftungsrohr (2) hindurch führbar und durch Drehung des Montagestabs (15) auffaltbar und zufaltbar sind.

## Beschreibung

Die Erfindung betrifft eine Abdeckvorrichtung insbesondere für einen Mauerkasten sowie einen mit einer Abdeckvorrichtung versehenen Mauerkasten.

Ein Mauerkasten wird in eine Wand eingesetzt, um eine Verbindung zwischen dem Innenraum und dem Aussenraum eines Gebäudes herzustellen. Typischerweise wird ein Mauerkasten in der Küche vorgesehen, um die von einer Dunstabzugshaube gesammelte Abluft aus dem Bereich des Kochherds ins Freie zu befördern oder Frischluft von aussen zuzuführen.

Der Mauerkasten umfasst üblicherweise ein Rohr oder zwei ineinander verschiebbare Rohre und eine entsprechende Abdeckvorrichtung bzw. einen Verschlussdeckel. Bei der Verwendung von zwei ineinander verschiebbaren Rohren kann deren Gesamtlänge stufenlos an die Dicke des Mauerwerks angepasst werden. Üblicherweise werden Rohrdurchmesser von 100 mm bis 150 mm verwendet. Aus der DE102007040731A1 ist ein Mauerkasten bekannt, bei dem der Verschlussdeckel in Abhängigkeit der Druckdifferenz zwischen dem Luftdruck im Rohr und dem Aussendruck automatisch öffnen und schliessen kann.

Die Installation eines Mauerkastens erfordert üblicherweise den Zugang von der Gebäudeaussenseite. Nur auf diese Weise kann die Abdeckvorrichtung entfernt und gewartet werden. Bei Neubauten sind die Mauerkasten daher zu installieren, bevor das Baugerüst abgebaut wird. Später ist die Wartung der Mauerkasten hingegen mit hohem Aufwand verbunden, weshalb diese üblicherweise auch dann nicht vorgenommen wird, wenn erhebliche Verschmutzungen aufgetreten sind und die Funktion der Vorrichtung beeinträchtigt ist.

Der vorliegenden Erfindung liegt daher die Aufgabe zugrunde, eine verbesserte Abdeckvorrichtung für einen Mauerkasten sowie einen Mauerkasten mit einer solchen Abdeckvorrichtung zu schaffen.

Insbesondere sind eine Abdeckvorrichtung und ein Mauerkasten zu schaffen, welche mit minimalem Aufwand installiert und gewartet werden können.

Diese Aufgabe wird mit einer Abdeckvorrichtung und einem Mauerkasten gelöst, welche die in Anspruch 1 bzw. 15 angegebenen Merkmale aufweist. Vorteilhafte Ausgestaltungen der Erfindung sind in weiteren Ansprüchen angegeben.

Die Abdeckvorrichtung erlaubt es, ein Rohr, insbesondere ein Lüftungsrohr eines Mauerkastens, das in eine von der Innenseite zur Aussenseite einer Mauer verlaufende Öffnung einsetzbar ist, abzuschliessen.

Erfindungsgemäss weist die Abdeckvorrichtung wenigstens zwei von einem Montagestab gehaltene Abdeckelemente auf, welche gegeneinander gefaltet durch das Lüftungsrohr hindurch führbar und durch Drehung des Montagestabs auffaltbar und zufaltbar sind.

Mit der erfindungsgemässen Lösung kann die Abdeckvorrichtung durch das Lüftungsrohr hindurch geführt und an der Aussenseite der Mauer montiert werden. Vorzugsweise sind an den der Mauer zugewandten Seiten der Abdeckelemente Flanschelemente vorgesehen, welche in das Lüftungsrohr einsetzbar sind.

Zur Installation der Abdeckvorrichtung wird diese daher gefaltet, mittels des Montagestabs durch das Rohr hindurch geführt, auf der Aussenseite gedreht und aufgefaltet wieder gegen das Rohr gezogen, so dass die Flanschelemente in das Lüftungsrohr eingreifen können. In der Folge wird der Montagestab vorzugsweise fixiert, beispielsweise mit einem elastischen Element verbunden, welches die Abdeckvorrichtung gegen das Lüftungsrohr zieht.

Zur Deinstallation der Abdeckvorrichtung wird diese mittels des Montagestabs nach aussen gedrückt, vom Lüftungsrohr gelöst und in der Folge derart gedreht, dass die Abdeckelemente über den Montagestab gelangen und gegeneinander gefaltet werden. In der Folge kann die Abdeckvorrichtung wieder durch das Rohr zurück befördert und gewartet werden.

Die Installation und die Deinstallation der Abdeckvorrichtung können daher bequem von der Innenseite des Gebäudes erfolgen. Ein Zugriff von der Aussenseite ist nicht erforderlich. Die erfindungsgemässe Abdeckvorrichtung kann daher in Gebäuden besonders vorteilhaft eingesetzt werden, die an der Aussenseite nicht zugänglich sind. Wartungsarbeiten können daher bequem durchgeführt werden, so dass die Funktion des Mauerkasten stets optimal gewährleistet ist.

Die erforderlichen Drehungen der Abdeckelemente werden einerseits durch die Drehung des Montagestabs und andererseits durch die Schwerkraft bewirkt, die auf die vom Montagestab freigegebenen Abdeckelemente einwirkt und den Installationsvorgang unterstützt.

Dazu werden die beiden Abdeckelemente durch ein erstes Gelenk derart miteinander verbunden, dass sie, den Montagestab dazwischen einschliessend, einerseits gegeneinander gefaltet und andererseits so weit auseinander gedreht werden können, bis sie zumindest annähernd in einer Ebene ausgerichtet sind. Vorzugsweise ist das erste Gelenk ein Scharniergelenk, welches an den einander zugewandten Rändern der beiden Abdeckelemente angeschlagen ist.

Der Montagestab wird durch ein zweites Gelenk direkt oder indirekt mit dem ersten Gelenk verbunden. Vorzugsweise sind das erste und das zweite Gelenk derart ausgestaltet und miteinander verbunden, dass der Montagestab in einer Ebene senkrecht zum ersten Gelenk bzw. zu den aufgefalteten Abdeckelementen drehbar ist.

Vorzugsweise wird vorgesehen, dass die Auslenkung des Montagestabs einerseits in der Lage parallel zu den Abdeckelementen und andererseits in der Lage senkrecht zu den Abdeckelementen durch einen Anschlag begrenzt ist. Der eine Anschlag wird durch das erste Gelenk und der zweite Anschlag durch das Frontstück des Montagestabs oder ein zum Beispiel am ersten Gelenk vorgesehenes Flanschelement gebildet.

Das erste und das zweite Gelenk werden derart angeordnet, dass deren Drehrichtungen um vorzugsweise 90° quer zueinander verlaufen. Auf diese Weise gelingt es, die Abdeckvorrichtung anhand des Montagestabs und des zweiten Gelenks in eine Lage zu drehen, in der das erste und das zweite Gelenk durch die Schwerkraft wunschgemäss betätigt werden.

Dazu wird vorgesehen, dass das zweite Gelenk beabstandet vom Schwerpunkt der Abdeckvorrichtung angeordnet wird. Dies wird realisiert, indem das zweite Gelenk exzentrisch am ersten Gelenk oder exzentrisch an einem der Abdeckelemente befestigt wird oder indem der Schwerpunkt der Abdeckvorrichtung exzentrisch vorgesehen wird. In diesem Fall kann das zweite Gelenk zentrisch am ersten Gelenk oder zentrisch an einem der Abdeckelemente befestigt werden.

Mittels des Montagestabs kann die Abdeckvorrichtung daher in eine Lage gedreht werden, in der die vom ersten Gelenk gehaltenen Abdeckelemente von der Schwerkraft in eine gewünschte Lage gedreht bzw. gegeneinander oder auseinander gefaltet werden. Mittels des zweiten Gelenks gelingt es, das erste Gelenk über den Montagestab zu drehen, so dass die Abdeckelemente in der Art eines Sattels auf dem Montagestab sitzen und durch das Lüftungsrohr befördert werden können.

Anhand des Montagestabs, der vorzugsweise nur in einer Ebene relativ zu den Abdeckelemente drehbar ist, können die Abdeckelemente ferner gedreht und wahlweise, zum Beispiel waagerecht oder senkrecht, ausgerichtet werden.

Nach der Montage der Abdeckvorrichtung an der Aussenseite der Mauer wird der Montagestab vorzugsweise anhand von Befestigungsmitteln gesichert. Beispielsweise wird der Montagestab mit dem innenwandseitigen Ende des Lüftungsrohrs verbunden. Vorzugsweise umfassen die Befestigungsmittel ein elastisches Element, mittels dessen die Wandelemente gegen das Lüftungsrohr gezogen werden. Auf diese Weise wird verhindert, dass sich die Abdeckelemente lösen und bei Windeinwirkung Geräusche verursachen können.

In einer weiteren vorzugsweisen Ausgestaltung weisen die Abdeckelemente wenigstens eine drehbar gelagerte Lamelle auf, welche mittels eines Betätigungsstabes geöffnet oder verschlossen werden kann. Der Betätigungsstab kann dabei manuell oder auch mittels eines Motors angetrieben werden. Weiterhin kann der Betätigungsstab von einer Feder gehalten werden, welche die wenigstens eine Lamelle verschliesst, wenn kein Luftstrom nach aussen getrieben wird.

Nachfolgend wird die Erfindung anhand von Zeichnungen näher erläutert. Dabei zeigt:
- Fig. 1: eine erfindungsgemässe Abdeckvorrichtung 1 mit einem Montagestab 15, auf dem zwei durch ein Scharniergelenk 13 miteinander verbundene Abdeckelemente 11, 12 sitzen und durch ein Lüftungsrohr 2 zur Aussenseite einer Mauer 3 geführt werden;
- Fig. 2: die Abdeckvorrichtung 1 von Figur 1 nach einer Drehung um 180° um die Achse des Montagestabs 15;
- Fig. 3: die Abdeckvorrichtung 1 von Figur 2 nach der Drehung um 180° und dem anschliessend durch die Schwerkraft bewirkten Auffalten der Abdeckelemente 11, 12;
- Fig. 4: die Abdeckvorrichtung 1 von Figur 3 nach dem Auffalten der Abdeckelemente 11, 12 und dem durch die Schwerkraft bewirkten Abkippen der in einer Ebene ausgerichteten Abdeckelemente 11, 12;
- Fig. 4a: das erste Gelenk 13, welches die beiden Abdeckelemente 11, 12 miteinander verbindet und welches über ein zweites Gelenk 14 mit dem Montagestab 15 verbunden ist;
- Fig. 5: die vor dem Lüftungsrohr 2 gehaltene Abdeckvorrichtung 1 von Figur 4 nach dem Abkippen der Abdeckelemente 11, 12, welche je ein dem Lüftungsrohr 2 zugewandtes Flanschelement 16 aufweisen;
- Fig. 6: die Abdeckvorrichtung 1 von Figur 5 nach dem Zurückziehen der Abdeckelemente 11, 12, bei dem die Flanschelement 16 in das Lüftungsrohr 2 eingeführt wurden, und dem Fixieren des Montagestabs;
- Fig. 7: die montierte Abdeckvorrichtung 1 von Figur 6 von vorn gesehen;
- Fig. 8: eines der Abdeckelemente 11, welches drehbar gelagerte Lamellen 100 weist, die mittels eines Betätigungsstabs 10 geöffnet und geschlossen werden können;
- Fig. 9a: das erste und das zweite Gelenk 13, 14 in einer vorzugsweisen Ausgestaltung;
- Fig. 9b: das erste und das zweite Gelenk 13, 14 von Figur 9a in einer Explosionsdarstellung; und
- Fig. 10: die Abdeckvorrichtung 1 mit einer Lamelle 100, die mittels einer Welle 101 drehbar gelagert und über eine drittes Gelenk 102 mit dem Betätigungsstab 10 verbunden ist.

Figur 1 zeigt in Schnittdarstellung eine Mauer 3, in der ein Lüftungskanal mit einem Lüftungsrohr 2 vorgesehen ist. Das Lüftungsrohr 2 wird mittels einer erfindungsgemässen Abdeckvorrichtung 1 an der Aussenseite der Mauer 3 abgeschlossen.

Wie dies in Figur 1 gezeigt ist, kann die erfindungsgemässe Abdeckvorrichtung 1 durch das Lüftungsrohr 2 zur Aussenseite der Mauer 3 geführt werden und muss nicht von der Aussenseite her montiert werden.

Dazu weist die Abdeckvorrichtung 1 einem Montagestab 15 auf, welcher gelenkig mit zwei Abdeckelementen 11, 12 verbunden ist, die über ein erstes Gelenk 13, vorzugsweise ein Scharniergelenk, miteinander verbunden sind. Wie dies in Figur 4 gezeigt ist, ist der Montagestab 15 vorzugsweise über ein zweites Gelenk 14 mit dem Scharniergelenk 13 verbunden. Das zweite Gelenk 14 ist vorzugsweise derart ausgestaltet, dass der Montagestab 15 in einer Ebene von einer ersten Lage parallel zum Scharniergelenk 13 in eine zweite Lage senkrecht zum Scharniergelenk 13 drehbar ist. Vorzugsweise ist ein Anschlag vorgesehen, welcher verhindert, dass der Montagestab 15 weiter gedreht werden kann. Wie dies in Figur 4a gezeigt ist, kann das zweite Gelenk 14 relativ einfach ausgestaltet werden, indem eine Gelenkplatte 141 mit einer Öffnung vorgesehen wird, die vom gabelförmigen Frontstück des Montagestabs 15 beidseitig umfasst wird. Durch eine Öffnung im Frontstück des Montagestabs 15 und durch die Öffnung in der Gelenkplatte 141 ist ein Lagerbolzen hindurch geführt, welcher den Montagestab 15 in der von der Lageplatte 141 definierten Ebene drehbar hält. Der Montagestab 15 kann daher nur in dieser Ebene gegenüber den Abdeckelementen 11, 12 bzw. gegenüber dem Scharniergelenk 13 gedreht werden. Bei einer Drehung um die eigene Achse wird hingegen ein Drehmoment auf die Gelenkplatte 141 ausgeübt und diese zusammen mit dem Scharniergelenk 13 und den Abdeckelementen 11, 12 gedreht.

Für den Transfer durch das Lüftungsrohr 2 liegen die Abdeckelemente 11, 12 in der Art eines Sattels auf dem Montagestab 15 auf und sind gegeneinander gefaltet. Dabei liegt das Scharniergelenk 13 direkt auf dem Montagestab 15. Die Abdeckelemente 11, 12 sind je mit einem Flanschelement 16 versehen, welche nach dem Falten der Abdeckelemente 11, 12 einander zugewandt sind. Die Abdeckvorrichtung 1 kann daher anhand des Montagestabs 15 in gefaltetem Zustand durch das Lüftungsrohr 2 zur Aussenseite der Mauer 3 und wieder zurück geführt werden.

An der Aussenseite der Mauer 3 wird die Abdeckvorrichtung 1 aufgefaltet und nach dem Auffalten wieder zurückgezogen, so dass die Flanschelemente 16 in das Lüftungsrohr 2 eingreifen.

Nachdem die Abdeckvorrichtung 1, wie in Figur 1 gezeigt, durch das Lüftungsrohr 2 nach aussen geführt wurde, kann diese daher anhand des Montagestabs 15 um 180° gedreht werden, wie dies in Figur 2 gezeigt ist. Alle Teile des zweiten Gelenks 14 folgen dieser Drehbewegung und werden erst auseinander gedreht, wenn das Scharniergelenk 13 nicht mehr auf dem Montagestab 15 aufliegt.

Nach der Drehung in die in Figur 2 gezeigte Lage folgen daher die in den Figuren 3 und 4 gezeigten Drehbewegungen der Abdeckelemente 11, 12 durch Einwirkung der Schwerkraft praktisch gleichzeitig.

In Figur 3 ist gezeigt, dass die beiden vom Montagestab 15 gelösten Abdeckelemente 11, 12 bzw. die entsprechenden Elemente des Scharniergelenks 13 von der Schwerkraft auseinander gedreht werden, bis sie in einer gemeinsamen Ebene liegen. Die beiden Flanschelemente 16, die senkrecht zu den Abdeckelementen 11, 12 ausgerichtet sind, definierten in dieser Lage einen Hohlzylinder, dessen Durchmesser etwas geringer ist als der Durchmesser des Lüftungsrohrs 2.

In Figur 4 ist gezeigt, dass die dem Lüftungsrohr 2 zugewandtes Enden der Abdeckelemente 11, 12 durch Einwirkung der Schwerkraft nach unten gedreht werden, wobei die Gelenkplatte 141 des zweiten Gelenks 14 gegenüber dem Montagestab 15 gedreht wird. Damit diese Drehung erfolgt, ist es erforderlich, dass das zweite Gelenk 14 gegenüber dem Schwerpunkt der beiden Abdeckelemente 11, 12 nach aussen verschoben ist. Dies wird erreicht, indem das zweite Gelenk 14 selbst nach aussen verschoben wird und beispielsweise im Bereich zwischen einem Drittel und einem Viertel der Länge des Scharniergelenks 13 mit diesem verbunden wird. Alternativ kann jedoch auch der Schwerpunkt der beiden Abdeckelemente 11, 12 nach aussen verschoben werden. Dazu kann beispielsweise ein zusätzliches Metallelement an der Unterseite der Abdeckelemente 11, 12 vorgesehen werden.

Figur 5 zeigt die vollständig aufgefaltete und vor dem Lüftungsrohr 2 gehaltene Abdeckvorrichtung 1. In dieser Lage wird die Abdeckvorrichtung 1 wieder gegen das Lüftungsrohr 2 geführt, so dass die Flanschelemente 16 in das Lüftungsrohr 2 eintreten, wie dies in Figur 6 gezeigt ist. Dabei wird die Abdeckvorrichtung 1 mittels der Flanschelemente 16 gehalten, welche vorzugsweise spielfrei im Lüftungsrohr 2 gehalten sind. Durch die Befestigung des Montageelements 15 muss nur noch verhindert werden, dass sich die Flanschelemente 16 wieder vom Lüftungsrohr 2 lösen können. Dazu wird das von den Abdeckelementen 11, 12 abgewandte Endstück des Montagestabs 15 mittels eines Befestigungsmittels 21 mit einem Haltestab 22 verbunden, der zum Beispiel im Lüftungsrohr 2 verankert ist. Vorzugsweise ist das Befestigungsmittel 21 oder der Haltestab 22 elastisch ausgestaltet, so dass die Abdeckvorrichtung 1 mit konstanter Kraft gegen das Lüftungsrohr 2 gezogen wird. Als Befestigungsmittel kann beispielsweise eine beidseitig mit Haken versehene Spiralfeder vorgesehen werden.

Figur 7 zeigt die installierte Abdeckvorrichtung 1.

Die Deinstallation der Abdeckvorrichtung 1 erfolgt in umgekehrter Reihenfolge. In der Konfiguration von Figur 6 wird der Montagestab 15 vom Haltestab 22 gelöst. Anschliessend wird die Abdeckvorrichtung 1 mittels des Haltestabs 15, wie in Figur 5 gezeigt, nach aussen gestossen. In der Position von Figur 4 wird der Montagestab um die eigene Achse um 180° gedreht, so dass das Scharniergelenk 13 durch Einwirkung der Schwerkraft von oben auf den Montagestab 15 kippen kann. Wie dies in Figur 1 gezeigt ist, klappen die beiden Abdeckelemente 11, 12 in der Folge auf beiden Seiten des Montagestabs 15 nach unten. Anschliessend kann die Abdeckvorrichtung 1 in das Lüftungsrohr 2 eingeführt und zur Innenseite der Mauer 3 hin befördert werden.

In der Folge können Wartungsarbeiten durchgeführt werden. Die Abdeckelemente 11, 12 und das Lüftungsrohr 2 können bequem gereinigt und von Schmutz befreit werden. Anschliessend wird die Abdeckvorrichtung 1 in der beschriebenen Weise wiederum montiert. Der gesamte Wartungsvorgang kann innerhalb weniger Minuten durchgeführt werden.

Figur 8 zeigt eines der Abdeckelemente 11, welches drehbar gelagerte Lamellen 100 weist, die mittels eines Betätigungsstabs 10 drehbar sind. Die Lamellen 100 können daher nach der Installation der Abdeckvorrichtung 1 wahlweise geöffnet und verschlossen werden. Es ist auch möglich, den Betätigungsstab 10 mittels eines Motors anzutreiben. Weiterhin kann der Betätigungsstab 10 mit einem Federelement verbunden werden, mittels dessen die Lamellen 100 so lange in einer Verschlussstellung gehalten werden, bis ein Gebläse Luft durch das Lüftungsrohr 2 treibt und die Lamellen 100 in eine geöffnete Position dreht.

Fig. 9a zeigt das erste und das zweite Gelenk 13, 14 in einer vorzugsweisen Ausgestaltung. Fig. 9b zeigt das erste und das zweite Gelenk 13, 14 von Figur 9a in einer Explosionsdarstellung.

Das erste Gelenk 13 ist als einfaches Scharniergelenk ausgestaltet, welches eine Gelenkwelle 133 aufweist, die dem Halten von ersten und zweiten Gelenkselementen 131, 132 dient, die mit dem ersten bzw. dem zweiten Abdeckelement 11, 12 verbunden werden. Weiterhin dient die Gelenkwelle 133 dem Halten der Gelenksplatte 141 des zweiten Gelenks 14. Die genannten Gelenkselemente sind mit Rohrelementen versehen, die gegeneinander versetzt entlang einer Achse ausgerichtet werden, entlang der die Gelenkwelle 133 in die Rohrelemente eingeschoben wird. Auf diese Weise wird ein Teil des zweiten Gelenks 14 in vorteilhafter Weise in das erste Gelenk 13 integriert.

Die Gelenkplatte 141 des zweiten Gelenks 14 ist mit einer Öffnung 142 versehen, die zu einer Öffnung 151 im gabelförmigen Frontstück des Montagestabs 15 korrespondiert. Das Frontstück des Montagestabs 15 und die Gelenkplatte 141 können daher in einfacher Weise mittels eines Gelenkbolzens miteinander drehbar verbunden werden.

Figur 10 zeigt die Abdeckvorrichtung 1 mit einer Lamelle 100, die mittels einer Welle 101 drehbar gelagert und über ein drittes Gelenk 102 mit dem Betätigungsstab 10 verbunden ist. Das dritte Gelenk 102, das in Figur 10 noch separat gezeigt ist, umfasst einen mit der Lamelle 100 verbindban Gelenkkörper 1021 und eine darin eingesetzte Gelenkwelle 1022, welche in eine Öffnung im Betätigungsstab 10 eingreift.

Die Abdeckelemente 11, 12 werden beispielsweise aus Kunststoff oder Metall gefertigt und ästhetisch vorteilhaft ausgestaltet. Öffnungen können beliebig vorgesehen und mit einem Filter oder einem Insektengitter abgedeckt werden.

Die Abdeckvorrichtung 1 kann vorteilhaft in bekannte Mauerkasten integriert werden, die im Wesentlichen ein Lüftungsrohr und eine Abdeckung umfassen. Sofern der Mauerkasten weitere Vorrichtungselemente, wie Filtervorrichtungen und Antriebsvorrichtungen, umfasst, so werden diese vorzugsweise modular aufgebaut, so dass sie nach der Installation der Abdeckvorrichtung schrittweise in das Lüftungsrohr 2 eingesetzt werden können. Der Montagestab 15 und die Befestigungsmittel 21, 22 werden wahlweise an die jeweilige Lösung angepasst.

## Patentansprüche

1. Abdeckvorrichtung (1) insbesondere für einen Mauerkasten mit einem Lüftungsrohr, das in eine von der Innenseite zur Aussenseite einer Mauer verlaufende Öffnung einsetzbar ist, **dadurch gekennzeichnet, dass** die Abdeckvorrichtung (1) wenigstens zwei von einem Montagestab (15) gehaltene Abdeckelemente (11, 12) aufweist, welche gegeneinander gefaltet durch das Lüftungsrohr (2) hindurch führbar und durch Drehung des Montagestabs (15) auffaltbar und zufaltbar sind.

2. Abdeckvorrichtung (1) nach Anspruch 1, **dadurch gekennzeichnet, dass** die beiden Abdeckelemente (11, 12) durch ein erstes Gelenk (13), wie ein Scharniergelenk, derart miteinander verbunden sind, dass sie, den Montagestab (15) dazwischen einschliessend, einerseits gegeneinander gefaltet und andererseits so weit auseinander gedreht werden können, bis sie zumindest annähernd in einer Ebene ausgerichtet sind.

3. Abdeckvorrichtung (1) nach Anspruch 2, **dadurch gekennzeichnet, dass** der Montagestab (15) durch ein zweites Gelenk (14) direkt oder indirekt mit dem ersten Gelenk (13) verbunden ist.

4. Abdeckvorrichtung (1) nach Anspruch 3, **dadurch gekennzeichnet, dass** die Drehrichtungen des ersten Gelenks (13) und des zweiten Gelenks (14) um vorzugsweise 90° quer zueinander verlaufen.

5. Abdeckvorrichtung (1) nach Anspruch 3 oder 4, **dadurch gekennzeichnet, dass** das erste Gelenk (13) beabstandet vom Schwerpunkt der Abdeckvorrichtung angeordnet (1) ist.

6. Abdeckvorrichtung (1) nach Anspruch 5, **dadurch gekennzeichnet,**
a) **dass** das zweite Gelenk (14) exzentrisch am ersten Gelenk (13) oder exzentrisch an einem der Abdeckelemente (11, 12) befestigt ist; oder
b) **dass** das zweite Gelenk (14) zentrisch am ersten Gelenk (13) oder zentrisch an einem der Abdeckelemente (11, 12) befestigt ist und der Schwerpunkt der Abdeckvorrichtung (1) exzentrisch vorgesehen ist.

7. Abdeckvorrichtung (1) nach einem der Ansprüche 1 - 6, **dadurch gekennzeichnet, dass** das erste und das zweite Gelenk (13; 14) derart ausgestaltet und miteinander verbunden sind, dass das erste Gelenk (13) parallel zum Montagestab (15) zum ausrichtbar ist, so dass die Abdeckelemente (11, 12) einen auf dem Montagestab (15) sitzenden Sattel bilden.

8. Abdeckvorrichtung (1) nach einem der Ansprüche 1 - 7, **dadurch gekennzeichnet, dass** das erste und das zweite Gelenk (13; 14) derart ausgestaltet und miteinander verbunden sind, dass der Montagestab (15) in einer Ebene senkrecht zum ersten Gelenk (13) bzw. zu den aufgefalteten Abdeckelementen (11, 12) drehbar ist.

9. Abdeckvorrichtung (1) nach Anspruch 8, **dadurch gekennzeichnet, dass** die Auslenkung des Montagestabs (15) einerseits in der Lage parallel zu den Abdeckelementen (11, 12) und andererseits in der Lage senkrecht zu den Abdeckelementen (11, 12) durch einen Anschlag begrenzt ist.

10. Abdeckvorrichtung (1) nach einem der Ansprüche 1 - 9, **dadurch gekennzeichnet, dass** die beiden Abdeckelemente (11, 12) auffaltbar und in eine Montagelage drehbar sind, in der das erste Gelenk (13) waagerecht oder senkrecht ausgerichtet ist.

11. Abdeckvorrichtung (1) nach einem der Ansprüche 1 - 10, **dadurch gekennzeichnet, dass** der Montagestab (15) durch Befestigungsmittel (21, 22) vorzugsweise mit dem innenwandseitigen Ende des Lüftungsrohrs (3) verbindbar ist.

12. Abdeckvorrichtung (1) nach Anspruch 11, **dadurch gekennzeichnet, dass** die Befestigungsmittel (21, 22) ein elastisches Element (22) umfassen, mittels dessen die Wandelemente (11, 12) gegen das Lüftungsrohr (2) gezogen werden.

13. Abdeckvorrichtung (1) nach einem der Ansprüche 1 - 12, **dadurch gekennzeichnet, dass** an den Abdeckelementen (11, 12) Flanschelemente (16) befestigt sind, die nach der Auffaltung der Abdeckelemente (11, 12) in das Lüftungsrohr einführbar sind.

14. Abdeckvorrichtung (1) nach einem der Ansprüche 1 - 13, **dadurch gekennzeichnet, dass** die Abdeckelemente (11, 12) mit wenigstens einer drehbar gelagerten Lamelle (100) versehen sind, welche mittels eines Betätigungsstabes (10) betätigbar ist.

15. Mauerkasten mit einem Lüftungsrohr (2) und einer Abdeckvorrichtung (1) nach einem der Ansprüche 1 - 14.
